# EUROPÄISCHE PATENTSCHRIFT

(11) **EP 0 923 454 B1**
(45) Veröffentlichungstag und Bekanntmachung des Hinweises auf die Patenterteilung: **08.11.2000**
(21) Anmeldenummer: 97940069.4
(22) Anmeldetag: 12.08.1997
(51) Int. Cl.: B41F 27/12, B65H 35/00

(54) **VORRICHTUNG ZUM AUFBRINGEN VON KLEBEBAND AUF EINEN DRUCKZYLINDER**
ADHESIVE TAPE FEEDING DEVICE FOR A PRESSURE CYLINDER
DISPOSITIF D'AMENEE DE BANDE ADHESIVE SUR UN CYLINDRE COMPRESSEUR

(30) Priorität: 15.08.1996 DE 29614107 U
(43) Veröffentlichungstag der Anmeldung: 23.06.1999
(73) Patentinhaber: ROOSEN, Reiner, 63456 Hanau (DE)
(72) Erfinder: ROOSEN, Reiner, 63456 Hanau (DE)
(74) Vertreter: Stoffregen, Hans-Herbert, Dr. Dipl.-Phys.
(86) Internationale Anmeldenummer: EP9704368
(87) Internationale Veröffentlichungsnummer: WO9806582

(56) Entgegenhaltungen:
- EP-A- 0 206 760
- EP-A- 0 313 510

## Beschreibung

Die Erfindung bezieht sich auf eine Vorrichtung zum Aufbringen von von einer Rolle abziehbarem doppelseitigen Klebeband auf einen Druckzylinder.

Beim Flexodruck handelt es sich um ein rotatives Hochdruckverfahren für zum Beispiel Aufdrucke auf Verpackungsmitteln, Formulare. Folien oder ähnliches, bei dem vorzugsweise aus Fotopolymeren oder Gummi bestehende Druckplatten auf die Druckzylinder geklebt werden. Um ein einfaches Befestigen der Klischees zu ermöglichen, ist es bekannt, auf den Druckzylinder ein doppelseitiges Klebeband aufzubringen, auf dem wiederum das Klischee geklebt wird. Aufgrund der heutzutage zur Verfügung stehenden Klebebandbreiten ist es dabei erforderlich, daß mehrere Klebebänder nebeneinander auf den Druckzylinder geklebt werden.

Um eine einwandfreie Befestigung des Klischees sicherzustellen, insbesondere dann, wenn verschiedene Klischees auf verschiedenen Druckwalzen aufgebracht werden, um Farbdrucke herstellen zu können, muß darauf geachtet werden, daß der Druckzylinder flächig und ohne Überlappung mit dem doppelseitigen Klebeband versehen wird. Dies bereitet jedoch erhebliche Schwierigkeiten und ist mit einfachen technischen Maßnahmen bisher nicht möglich.

Nach der DE 39 17 842 A1 wird ein Ring auf einen Zylinder einer Transportvorrichtung wie Rollgang mittels eines Doppelklebebands befestigt, dessen Breite des Rings entspricht.

Um Enden von von Spulen abzuwickelnden Bahnen untereinander zu verbinden, sind nach der DE 34 16 356 A1 Klebebänder vorgesehen. Die miteinander verbundenen Bahnen werden sowohl zwischen stationären als auch verschwenkbaren Walzen geführt.

In der älteren, jedoch nicht vorveröffentlichten DE 195 25 403 A1 wird ein doppelseitiges Klischeeklebeband für die Druckindustrie beschrieben.

Um Druckplatten positionsgenau auf einen Druckzylinder auszurichten, ist nach der EP 0 144 334 B1 eine die Druckplatte aufnehmende Hilfsschiene vorgesehen, die auf die Längsachse des Druckzylinders ausrichtbar ist.

Der vorliegenden Erfindung liegt das Problem zugrunde, eine Vorrichtung der eingangs genannten Art zur Verfügung zu stellen, mit der sichergestellt ist, daß ein einwandfreies Bekleben des Druckzylinders mit einem doppelseitigen Klebeband möglich ist, ohne daß dieses überlappt oder bei nebeneinander anzuordnenden Klebebändern diese zueinander beabstandet sind. Außerdem sollen Luftblasen oder Falten ausgeschlossen sein.

Das Problem wird erfindungsgemäß im wesentlichen dadurch gelöst. daß die Vorrichtung eine Halterung umfaßt. in der achsparallel zu dem Druckzylinder die Rolle des Doppelklebebandes gelagert ist, daß die Halterung ein auf das doppelseitige Klebeband in Richtung des Druckzylinders einwirkendes Anpresselement aufweist und daß von der Halterung eine Schneide in Richtung mit einem achsparallel verlaufenden Schneidelement ausgeht. Dabei ist insbesondere das Anpresselement schwerkraftbedingt oder durch gezielte Krafteinleitung über z.B. Zylinder, Gewichte verschiebbar in der Halterung gelagert und als Rolle ausgebildet.

Durch die erfindungsgemäße Lehre ist sichergestellt, daß mehrere doppelseitige Klebebandrollen Stoß an Stoß auf einer gemeinsamen Welle angeordnet werden, wobei beim Abziehen des doppelseitigen Klebebandes von jeder Rolle sichergestellt ist, daß diese im Randbereich Stoß an Stoß auf dem Druckzylinder aufgebracht werden, ohne daß sich eine Lücke ausbildet oder eine Überlappung erfolgt; denn dadurch, daß die doppelseitigen Klebebandrollen auf einer achsparallel zur Längsachse, also Welle des Druckzylinders verlaufenden Welle anordbar sind, ist eine fluchtende Ausrichtung möglich. Ferner ist sichergestellt, daß das doppelseitige Klebeband paßgenau, also ebenfalls nicht überlappend abgelängt werden kann, da das verwendete Schneidelement ebenfalls achsparallel zu dem Druckzylinder ausgerichtet ist.

Alternativ kann Bahn für Bahn an Klebeband auf dem Zylinder aufgebracht werden, wobei z.B. eine Klebebandrolle entlang einer Welle verschiebbar und sodann positionierbar ist.

Mittels des Anpresselementes ist sichergestellt, daß das doppelseitige Klebeband stets die erforderliche Vorspannung erfährt, um faltenfrei auf den Druckzylinder aufgeklebt zu werden. Hierzu kann das Anpresselement wie -rolle in einer schlitzförmigen Aufnahme verlaufen, zwischen der und dem Druckzylinder das Klebeband geführt wird, so daß dieses eine Vorspannung in Richtung des Druckzylinders erfährt. Ein Verschwenken in Richtung des Zylinders und Anpressen mittels z.B. Stellzylinder ist gleichfalls möglich.

Des weiteren ist vorgesehen, daß die Halterung Aufnahmen aufweist, wobei in den Aufnahmen die Welle des Druckzylinders abstützbar ist bzw. die Aufnahmen auf der Welle des Druckzylinders abstützbar sind.

Mit anderen Worten besteht die Möglichkeit, zum einen den Druckzylinder bereits in der Druckmaschine bzw. Aufklebegeräten (Klischeemontagegeräte) verbleiben zu lassen und sodann die Halterung mit ihrer entsprechenden Aufnahme gegen die Druckzylinderwelle zum Beispiel hydraulisch anzuheben. Alternativ kann der Druckzylinder mit seiner Welle in einer entsprechenden Aufnahme der Halterung eingelegt werden, um sodann das Klebeband aufzubringen.

Die Aufnahmen selbst sollten von Seitenwangen der Halterung ausgehen und können vorzugsweise durch prismenförmige Aussparungen gebildet werden.

Eine besonders einfache Konstruktion ergibt sich dann, wenn jede Seitenwange einen ersten Aufnahmeschlitz für die Rolle des doppelseitigen Klebebandes bzw. eine diese aufnehmende Welle und einen zweiten Aufnahmeschlitz für das als Anpressrolle ausgebildete Anpresselement aufweist. Dabei verläuft der zweite Schlitz in Richtung der Welle des Druckzylinders. so daß infolgedessen die Anpressrolle stets das Bestreben zeigt, innerhalb des zweiten Schlitzes in Richtung des Druckzylinders zu gleiten, so daß das Doppelklebeband die erforderliche Vorspannung erfährt.

Alternativ kann das Anpreßelement mittels Verstellzylinder zur Anlage an den Druckzylinder gebracht werden.

Nach einem weiteren Vorschlag der Erfindung ist vorgesehen, daß die Vorrichtung eine Arbeitsfläche aufweist, entlang der das Klebeband führbar ist und auf der der Druckzylinder drehbar aufliegt und daß auf den arbeitsflächenabgewandten Wellenbereich ein Hebelelement einwirkt. Somit erfährt der Druckzylinder eine eindeutige Lagefixierung, um den Druckzylinder drehen zu können. Hierdurch wird automatisch das Klebeband auf der Oberfläche des Druckzylinders aufgebracht. Sodann ist es nur noch erforderlich, das Klebeband im erforderlichen Umfang abzulängen.

Von der Arbeitsfläche selbst kann des weiteren eine Aufnahme für das doppelseitige Klebeband bzw. die diese aufnehmende Welle ausgehen. Die entsprechenden Aufnahmen können als Schenkel oder Seitenwangen ausgebildet sein und sind vorzugsweise zueinander verstellbar, um auf die Breite des Druckzylinders angepaßt zu werden.

Zusätzlich kann die Welle des doppelseitigen Klebebandes spannbar sein, um das doppelseitige Klebeband beim Abrollen vorzuspannen.

In Weiterbildung der Erfindung ist vorgesehen, daß sowohl der Druckzylinder als auch die doppelseitige Klebebandrolle bzw. -rollen bzw. deren Welle jeweils in einer Aufnahme wie Aufnahmeprisma in Wangen einer Halterung gelagert sind, wobei das Doppelklebeband ebenfalls in Richtung des Druckzylinders eine Vorspannung erfährt.

Insbesondere ist vorgesehen, daß mehrere doppelseitige Klebebandrollen von einer gemeinsamen Welle ausgehen, wobei die doppelseitigen Klebebandrollen Stoß an Stoß auf der Welle angeordnet sind.

Weitere Einzelheiten, Vorteile und Merkmale der Erfindung ergeben sich nicht nur aus den Ansprüchen, den diesen zu entnehmenden Merkmalen -für sich und/oder in Kombination-. sondern auch aus der nachfolgenden Beschreibung von den Zeichnungen zu entnehmenden bevorzugten Ausführungsbeispielen.

Es zeigen:
- Fig. 1: eine erste Ausführungsform einer Vorrichtung zum Aufbringen eines doppelseitigen Klebebandes.
- Fig. 2: eine zweite Ausführungsform einer Vorrichtung zum Aufbringen eines doppelseitigen Klebebandes,
- Fig. 3: eine dritte Ausführungsform einer Vorrichtung zum Aufbringen eines doppelseitigen Klebebandes und
- Fig. 4: eine vierte Ausführungsform einer Vorrichtung zum Aufbringen eines doppelseitigen Klebebandes.

In den Figuren, in denen grundsätzlich gleiche Elemente mit gleichen Bezugszeichen versehen sind, sind verschiedene Ausführungsformen von Vorrichtungen in Seitenansicht dargestellt, mit Hilfe derer auf der Oberfläche 10 eines Druckzylinders 12 ein doppelseitiges Klebeband 14, welches von einer Rolle 16 abgewickelt wird, aufgeklebt werden soll, um anschließend auf die Außenseite, nach dem von dieser ein Schutzpapier wie Silikonpapier entfernt worden ist, eine Druckplatte wie Flexo-Klischee aufzubringen. Wegen der Länge der Druckzylinder 10 ist es dabei erforderlich, daß mehrere doppelseitige Klebebandabschnitte nebeneinander auf der Oberfläche 10 des Druckzylinders 12 aufgebracht werden, wobei aufgrund der erfindungsgemäßen Lehre die Klebebandabschnitte lückenlos Stoß an Stoß und an den Enden überlappungsfrei aufgeklebt sind.

In Fig. 1 ist eine Vorrichtung 18 dargestellt, die eine Halterung 20 umfaßt, die zum Beispiel hydraulisch angehoben wird, um den in dem Andruck- und Montagegerät installierten Druckzylinder 12 bzw. dessen Oberfläche 10 mit dem doppelseitigen Klebeband 14 zu beschichten.

Hierzu weist die Halterung entlang der Stirnflächen 22' des Druckzylinders 12 verlaufende und auf dessen Länge einstellbare Wangen 22 auf. Zum Verstellen können die Wangen 22 entlang einer Kugellagerführung 24 verschoben werden. Von den Wangen 22 geht ein Schenkel 26 aus, der eine prismenartige Aufnahme 28 für den Druckzylinder 12 bzw. dessen Welle 30 aufweist. Hierdurch ist eine eindeutige Plazierung der Halterung 20 zu dem Druckzylinder 12 sichergestellt.

Achsparallel zu der prismenartigen Aufnahme 28 und damit zu der Welle 30 des Druckzylinders 12 verläuft eine Aufnahme 32, in der eine Welle 34 gelagert ist, auf der eine oder mehrere Klebebandrollen 16 Stoß an Stoß angeordnet sind. Die Aufnahme 32 geht dabei von einem ersten Schlitz 36 aus. um eine sichere Lagerung beim Abziehen des Doppelklebebandes 14 zu ermöglichen.

Ungeachtet dessen verläuft aufgrund der erfindungsgemäßen Lehre die Welle 30 des Druckzylinders 12 achsparallel zu der Welle 34 der Klebebandrollen 16, so daß infolgedessen mehrere Klebebandrollen und Abschnitte ein- und derselbe Klebebandrolle Stoß an Stoß und damit das von diesen abgezogene Klebeband bündig ineinander übergehend nebeneinander auf der Oberfläche 10 des Druckzylinders 12 aufgeklebt werden können.

Damit ein einwandfreies Befestigen des Doppelklebebandes 14 auf der Oberfläche 10 des Druckzylinders 12 sichergestellt ist, ohne daß eine Faltenbildung erfolgt, verläuft das Doppelklebeband 14 zwischen einer Anpressrolle 38 und dem Druckzylinder 12, so daß das Klebeband 14 eine Vorspannung in Richtung des Druckzylinders 12 erfährt. Die Anpressrolle 38 kann dabei in einem zweiten Schlitz 40 schwerkraftbedingt verschiebbar angeordnet sein, so daß eine automatische Anpaßung an den Umfang der Doppelbandkleberolle 16 bzw. des Druckzylinders 12 erfolgt, ohne daß ein Nachjustieren erforderlich ist, Alternativ kann die Anpressrolle 38 mittels Stellzylinder (Fig. 4) in Richtung des Druckzylinders verstellt werden.

Von den Wangen 22 geht des weiteren eine Schneideinrichtung 42 mit einem achsparallel zu der Welle 28 des Druckzylinders 12 und damit der Welle 34 der Doppelklebebandrolle 16 verlaufenden Schneidelement 44 aus, um das Doppelklebeband 14 im erforderlichen Umfang ablängen zu können. Das Schneidelement 44 wie Messer erstreckt sich senkrecht von einem Schenkel 46 der Schneideinrichtung 42, in dessen oberer Seite eine rinnenförmige Aufnahme 48 vorgesehen ist, in der die Andrückrolle 38 einlegbar ist. Dies ist dann erforderlich, wenn ein neues Doppelklebeband 14 auf die Oberfläche 10 des Druckzylinders 12 geklebt werden soll.

Bei dem Ausführungsbeispiel der Fig. 2 wird der Druckzylinder 12, der in einem Andruck- und Montagegerät liegt, mittels eines Hebelelementes 52 mit einer prismenartigen Aufnahme 54 für die Welle 30 achsparallel ausgerichtet. Entlang der Arbeitsfläche 56 des Tisches 50 wird sodann das auf die Oberfläche 10 des Druckzylinders 12 aufzubringende Klebeband 14 geführt.

Hierzu geht die Rolle 16 bzw. die diese aufnehmende Welle 34 von einer Wange 58 aus, in der ein Schlitz 60 verläuft, auf dessen Boden die Welle 34 gelagert ist. und zwar achsparallel zum Verlauf der Welle 30 des Druckzylinders 12.

Um die achsparallele Ausrichtung vorzunehmen, wird die Welle 30 des Druckzylinders 12 mittels des Hebels 52 in der prismenförmigen Aufnahme 54 lagefixiert. Hierdurch ist sichergestellt, daß beim Drehen des Druckzylinders 12, wodurch das Klebeband 14 auf dessen Oberfläche 10 aufgebracht wird, dessen Welle 30 stets achsparallel zu der Welle 34 des Doppelklebebandes 14 verläuft.

Von dem Tisch 50 geht des weiteren eine Schneideinrichtung 66 mit einem parallel zu der Welle 34 der Doppelklebebandrolle 16 und damit zur Welle 30 des Druckzylinders 12 verlaufende Schneidelement wie Messer 68 aus. Die Schneideinrichtung 66 kann um eine Achse 70 verschwenkt werden, um die der Hebel 52 drehbar ist.

Das Ausführungsbeispiel der Fig. 3 entspricht vom prinzipiellen Aufbau dem der Fig. 1 mit der Einschränkung, als daß in einer Halterung 72 bzw. deren Seitenwangen 74 sowohl die Welle 34 der Doppelklebebandrolle 16 als auch die Welle 30 des Druckzylinders 12 eingesetzt werden. Hierzu sind in den Seitenwangen 74 prismenförmige aufnahmen 76. 78 vorgesehen, die achsparallel zueinander verlaufen. In die Aufnahmen 76. 78 können nicht näher bezeichnete Rollen hineinragen, um die Wellen 30. 34 reibungsmindernd abzustützen. Dies kann selbstverständlich auch für die Ausführungsformen der Fig. 1 und 2 gelten.

Das von der Doppelklebebandrolle 16 abgezogene Doppelklebeband 14 erfährt wie bei dem Ausführungsbeispiel der Fig. 1- mittels einer in einem Schlitz 80 verstellbaren Anpressrolle 82 die erforderliche Vorspannung zum faltenfreien Aufliegen auf der re Oberfläche 10 des Druckzylinders 12.

Von den Wangen 74 geht des weiteren eine Schneideinrichtung 84 aus, um achsparallel zu der Welle 30 das Klebeband 14 abschneiden zu können.

In Fig. 4 ist eine weitere Ausführungsform einer Anordnung dargestellt, mit Hilfe der auf einen Druckzylinder 12 ein doppelseitiges Klebeband 14 faltenfrei und nicht überlappend aufgebracht wird. Hierzu wird das Klebeband 14 von einer Rolle auf die Oberfläche des Druckzylinders 12 aufgebracht, wobei auf das Klebeband 14 eine Spannrolle 86 wirkt, die mittels nicht näher bezeichneter Verstell- wie Druckzylinder derart auf das Klebeband 14 einwirkt, daß dieses sich faltenfrei auf die Oberfläche des Druckzylinders 12 auflegt.

Bei dem Klebeband 14 kann es sich um mehrere auf einer Welle aneinandergereihte Einzelrollen oder um eine einzige Rolle handeln, welche entlang der Welle verstellt wird, um so Streifen von Klebeband Stoß an Stoß auf der Oberfläche des Druckzylinders 12 aufzubringen.

## Patentansprüche

1. Vorrichtung (18) zum Aufbringen von von einer Rolle (16) abziehbarem doppelseitigen Klebeband (14) auf einen Druckzylinder (12),
**dadurch gekennzeichnet,**
daß die Vorrichtung (18) eine Halterung (22, 72) umfaßt, in der achsparallel zur Druckzylinderwelle (30) die Rolle (16) des doppelseitigen Klebebandes (14) gelagert ist, daß die Halterung ein auf das doppelseitige Klebeband in Richtung des Druckzylinders (12) einwirkendes Anpresselement (38, 64) aufweist und daß von der Halterung eine Schneideinrichtung (42, 66, 84) mit einem achsparallel zu der Druckzylinderwelle verlaufenden Schneidelement (44, 68) ausgeht.

2. Vorrichtung nach Anspruch 1,
**dadurch gekennzeichnet,**
daß das Anpresselement (38, 82) ein vorzugsweise schwerkraftbedingt verschiebbar in der Halterung (22, 72) gelagertes Rollenelement (38, 82) ist.

3. Vorrichtung nach Anspruch 1,
**dadurch gekennzeichnet,**
daß die Halterung (22, 72) Aufnahmen (28, 76) aufweist, wobei in den Aufnahmen die Welle (30) des Druckzylinders (12) abstützbar ist bzw. die Aufnahmen auf der Welle des Druckzylinders abstützbar sind.

4. Vorrichtung nach zumindest einem der vorhergehenden Ansprüche,
**dadurch gekennzeichnet**,
daß die Aufnahmen (28, 76) von Seitenwangen (22, 74) der Halterung (20, 72) ausgehen und vorzugsweise durch prismenförmige Aussparungen gebildet sind.

5. Vorrichtung nach zumindest einem der vorhergehenden Ansprüche,
**dadurch gekennzeichnet**,
daß die Halterung (20) in Richtung der Druckzylinderwelle (30) vorzugsweise hydraulisch anhebbar ist.

6. Vorrichtung nach zumindest einem der vorhergehenden Ansprüche,
**dadurch gekennzeichnet,**
daß die Druckzylinderwelle (30) in eine Halterung (72) einbringbar ist.

7. Vorrichtung nach zumindest einem der vorhergehenden Ansprüche,
**dadurch gekennzeichnet,**
daß die Seitenwangen (22, 74) einen (ersten) Aufnahmeschlitz (36) für die Rolle des doppelseitigen Klebebandes (14) bzw. eine diese aufnehmende Welle (30) und einen (zweiten) Aufnahmeschlitz (40. 80) für das als Anpressrolle (38, 82) ausgebildete Anpresselement aufweisen.

8. Vorrichtung nach zumindest einem der vorhergehenden Ansprüche,
**dadurch gekennzeichnet,**
daß in jeder Wange (22, 74) die vorzugsweise prismenförmig ausgebildeten Aufnahmen (28, 76) für die Druckzylinderwelle (30) verlaufen.

9. Vorrichtung nach zumindest einem der vorhergehenden Ansprüche,
**dadurch gekennzeichnet,**
daß von den Wangen (22, 74) die Schneideinrichtung (42, 84) ausgeht.

10. Vorrichtung nach zumindest einem der vorhergehenden Ansprüche,
**dadurch gekennzeichnet**,
daß die Wangen (22, 74) zueinander verstellbar sind.

11. Vorrichtung nach zumindest einem der vorhergehenden Ansprüche,
**dadurch gekennzeichnet,**
daß zumindest eine der Wangen (22, 74) über eine Kugellagerführung (24) verschiebbar angeordnet ist.

12. Vorrichtung nach zumindest einem der vorhergehenden Ansprüche,
**dadurch gekennzeichnet**,
daß die Vorrichtung eine Arbeitsfläche (56) aufweist, entlang der das Klebeband (14) führbar ist und auf der der Druckzylinder (12) drehbar aufliegt, auf dessen arbeitsflächenabgewandter Wellenseite ein Hebelelement (52) zur Lagefixierung einwirkt.

13. Vorrichtung nach zumindest einem der vorhergehenden Ansprüche,
**dadurch gekennzeichnet,**
daß von der Arbeitsfläche (56) Aufnahmen (58) für die Doppelklebebandrolle (16) bzw. deren Welle (34) ausgehen.

14. Vorrichtung nach zumindest einem der vorhergehenden Ansprüche,
**dadurch gekennzeichnet,**
daß die Welle (34) für das doppelseitige Klebeband (14) spannbar ist.

15. Vorrichtung nach zumindest einem der vorhergehenden Ansprüche,
**dadurch gekennzeichnet,**
daß sowohl die Welle (30) des Druckzylinders (12) als auch die der Doppelklebebandrolle (16) jeweils in einer Aufnahme wie Aufnahmeprisma (78) einer Wange (74) der Halterung (72) gelagert ist.

16. Vorrichtung nach zumindest einem der vorhergehenden Ansprüche,
**dadurch gekennzeichnet**,
daß mehrere Doppelklebebandrollen (16) Stoß an Stoß auf einer gemeinsamen Welle (34) angeordnet sind.

17. Vorrichtung nach zumindest einem der vorhergehenden Ansprüche,
**dadurch gekennzeichnet,**
daß auf das von einer Rolle abzuwickelnde Doppelklebeband (14) eine Anpreßrolle (86) einwirkt, auf die eine gezielte Krafteinleitung derart erfolgt, daß das Klebeband (14) faltenfrei auf der Oberfläche des Druckzylinders (12) anordbar ist.

18. Vorrichtung nach zumindest einem der vorhergehenden Ansprüche,
**dadurch gekennzeichnet,**
daß die Anpreßrolle (S6) mittels Stellzylinder verstellbar ist.

## Claims

1. A device (18) for supplying of double-sided adhesive tape (14) drawn from a roll (16) to a pressure cylinder (12),
**wherein**
the device (18) comprises a mounting base (22, 72) in which the roll (16) of the double-sided adhesive tape (14) is mounted axially parallel to the pressure cylinder shaft (30), wherein the mounting base has a pressure element (38, 64) acting on the double-sided adhesive tape in the direction of the pressure cylinder (12), and wherein a cutting device (42, 66, 84) extends from the mounting base with a cutting element (44, 68) running axially parallel to the pressure cylinder shaft.

2. Device according to Claim 1,
**wherein**
the pressure element (38, 82) is a roller element (38,82) mounted movably inside the mounting base (22, 72) preferably using gravity.

3. Device according to Claim 1,
**wherein**
the mounting base (22, 72) has receptacles (28, 76), with the shaft (30) of the pressure cylinder (12) being supportable in the receptacles or the receptacles being supportable on the shaft of the pressure cylinder .

4. Device according to at least one of the preceding claims,
**wherein**
the receptacles (28, 76) extend from side pieces (22, 74) of the mounting base (20, 72) and are formed preferably by Vee-shaped recesses.

5. Device according to at least one of the preceding claims,
**wherein**
the mounting base (20) can be lifted in the direction of the pressure cylinder shaft (30) preferably hydraulically.

6. Device according to at least one of the preceding claims,
**wherein**
the pressure cylinder shaft (30) can be inserted into a mounting base (72).

7. Device according to at least one of the preceding claims,
**wherein**
the side pieces (22, 74) have a (first) receptacle slot (36) for the roll of the double-sided adhesive tape (14) or a shaft (30) receiving the latter, and a (second) receptacle slot (40, 80) for the pressure element designed as a pressure roller (38, 82).

8. Device according to at least one of the preceding claims,
**wherein**
the preferably Vee-shaped receptacles (28, 76) for the pressure cylinder shaft (30) are in each side piece (22, 74).

9. Device according to at least one of the preceding claims,
**wherein**
the cutting device (42, 84) extends from the side pieces (22, 74).

10. Device according to at least one of the preceding claims,
**wherein**
the side pieces (22, 74) are adjustable relative to one another.

11. Device according to at least one of the preceding claims,
**wherein**
at least one of the side pieces (22, 74) is disposed movably along a ball-bearing guideway (24).

12. Device according to at least one of the preceding claims,
**wherein**
the device has a work surface (56) along which the adhesive tape (14) can be passed and on which the pressure cylinder (12) is rotatably supported and on whose shaft side facing away from the work surface acts a lever element (52) for fixing the position.

13. Device according to at least one of the preceding claims,
**wherein**
receptacles (58) for the double-sided adhesive tape roll (16) or its shaft (34) extend from the work surface (56).

14. Device according to at least one of the preceding claims,
**wherein**
the shaft (34) for the double-sided adhesive tape (14) is tensionable.

15. Device according to at least one of the preceding claims,
**wherein**
both the shaft (30) of the pressure cylinder (12) and the double-sided adhesive tape roll (16) are mounted in a receptacle such as a Vee-shaped receptacle (78) in a side piece (74) of the mounting base (72).

16. Device according to at least one of the preceding claims,
**wherein**
several double-sided adhesive tape rolls (16) are disposed side-by-side on a common shaft (34).

17. Device according to at least one of the preceding claims,
**wherein**
a pressure roller (86) acts on the double-sided adhesive tape (14) to be drawn off a roll, on which pressure roller a selectively introduced force acts such that the adhesive tape (14) can be disposed free of creases on the surface of the pressure cylinder (12).

18. Device according to at least one of the preceding claims,
**wherein**
the pressure roller (86) is adjustable using setting cylinders.

## Revendications

1. Dispositif (18) pour appliquer sur un cylindre d'impression (12) une bande adhésive sur les deux faces (14) déroulable à partir d'un rouleau (16),
**caractérisé en ce que**
le dispositif (18) comprend un support (22, 72) dans lequel est logé le rouleau (16) de bande adhésive sur les deux faces (14) parallèlement à l'arbre (30) du cylindre d'impression, que le support présente un élément de pression (38, 64) agissant sur la bande adhésive sur les deux faces en direction du cylindre d'impression (12) et que part du support un dispositif de coupe (42, 66, 84) avec un élément de coupe (44, 68) placé parallèlement à l'arbre du cylindre d'impression.

2. Dispositif selon la revendication 1,
**caractérisé en ce que**
l'élément de pression (38, 82) est de préférence un élément à rouleaux (38, 82) logé dans le support (22, 72) et pouvant se déplacer par gravité.

3. Dispositif selon la revendication 1,
**caractérisé en ce que**
le support (22, 72) présente des logements (28, 76), l'arbre (30) du cylindre d'impression (12) pouvant s'appuyer dans les logements et les logements pouvant s'appuyer sur l'arbre du cylindre d'impression.

4. Dispositif selon au moins l'une des revendications précédentes,
**caractérisé en ce que**
les logements (28, 76) partent des joues latérales (22, 74) du support (20, 72) et sont formés de préférence par des évidements prismatiques.

5. Dispositif selon au moins l'une des revendications précédentes,
**caractérisé en ce que**
le support (20) peut être soulevé de préférence hydrauliquement en direction de l'arbre du cylindre d'impression (30).

6. Dispositif selon au moins l'une des revendications précédentes,
**caractérisé en ce que**
l'arbre du cylindre d'impression (30) peut être placé dans un support (72).

7. Dispositif selon au moins l'une des revendications précédentes,
**caractérisé en ce que**
les joues latérales (22, 74) présentent une (première) encoche de logement (36) pour le rouleau de bande adhésive sur les deux faces (14) ou pour un arbre le réceptionnant (34) et une (deuxième) encoche de logement (40, 80) pour l'élément de pression formé comme un rouleau de pression (38, 82).

8. Dispositif selon au moins l'une des revendications précédentes,
**caractérisé en ce que**
dans chaque joue (22, 74) sont pratiqués les logements (28, 76) pour l'arbre du cylindre d'impression (30) formés de préférence de façon prismatique.

9. Dispositif selon au moins l'une des revendications précédentes,
**caractérisé en ce que**
le dispositif de coupe (42, 84) part des joues (22, 74).

10. Dispositif selon au moins l'une des revendications précédentes,
**caractérisé en ce que**
les joues (22, 74) sont réglables l'une par rapport à l'autre.

11. Dispositif selon au moins l'une des revendications précédentes,
**caractérisé en ce que**
au moins une des joues (22, 74) est disposée de façon à pouvoir être déplacée sur un guide à roulement à billes (24).

12. Dispositif selon au moins l'une des revendications précédentes,
**caractérisé en ce que**
le dispositif présente une surface de travail (56) le long de laquelle peut être guidée la bande adhésive (14) et sur laquelle le cylindre d'impression (12) repose en pouvant tourner, et que sur le côté de son arbre opposé à la surface de travail agit un levier (52) pour fixer la position.

13. Dispositif selon au moins l'une des revendications précédentes,
**caractérisé en ce que**
partent de la surface de travail (56) des logements (58) pour le rouleau de bande adhésive sur les deux faces (16) ou pour son arbre (34).

14. Dispositif selon au moins l'une des revendications précédentes,
**caractérisé en ce que**
l'arbre (34) pour la bande adhésive sur les deux faces (14) peut être serré.

15. Dispositif selon au moins l'une des revendications précédentes,
**caractérisé en ce que**
aussi bien l'arbre (30) du cylindre d'impression (12) que celui du rouleau de bande adhésive sur les deux faces (16) sont respectivement logés dans un logement tel que le logement prismatique (78) d'une joue (74) du support (72).

16. Dispositif selon au moins l'une des revendications précédentes,
**caractérisé en ce que**
plusieurs rouleaux de bande adhésive sur les deux faces (16) sont disposés côte à côte sur le même arbre (34).

17. Dispositif selon au moins l'une des revendications précédentes,
**caractérisé en ce que**
sur la bande adhésive sur les deux faces (14) à dérouler d'un rouleau agit un rouleau de pression (86) permettant une répartition ciblée des forces de sorte que la bande adhésive (14) puisse être appliquée sans plis sur la surface du cylindre d'impression (12).

18. Dispositif selon au moins l'une des revendications précédentes,
**caractérisé en ce que**
le rouleau de pression (86) est réglable au moyen de cylindres de réglage.
